# FASCICULE DE BREVET EUROPEEN

(11) **EP 0 751 872 B1**
(45) Date de publication et mention de la délivrance du brevet: **12.08.1998**
(21) Numéro de dépôt: 95914383.5
(22) Date de dépôt: 20.03.1995
(51) Int. Cl.: B41F 16/02, D06B 11/00

(54) **DISPOSITIF D'IMPRESSION DE TISSUS EN FIBRES VEGETALES A PARTIR D'UNE BANDE DE PAPIER TRANSFERT**
MIT EINEM PAPIERBAND VERSEHENER TRANSFERDRUCKAPPARAT FÜR TEXTILIEN AUS PFLANZLICHEN FASERN
DEVICE FOR PRINTING ON VEGETABLE FIBRE FABRICS USING A STRIP OF CARBON TISSUE

(30) Priorité: 24.03.1994 FR 9403459
(43) Date de publication de la demande: 08.01.1997
(73) Titulaire: Société Anonyme dite: SUBLISTATIC INTERNATIONAL, F-62110 Henin Beaumont (FR)
(72) Inventeur: DELEBASSEE, Gilbert, F-59273 Peronne-en-Mélantois (FR)
(74) Mandataire: Lhuillier, René
(86) Numéro de dépôt international: FR9500336
(87) Numéro de publication internationale: WO9525635

(56) Documents cités:
- DE-A- 2 628 676
- GB-A- 2 078 173
- US-A- 3 994 146

## Description

L'invention se rapporte à l'impression de couleurs ou motifs à partir d'une bande de papier transfert et concerne un dispositif de transfert sur un tissu réalisé en fibres végétales.

Un dispositif de transfert à partir de papiers à encres sublimables consiste à mettre en contact une bande de papier sur une bande de tissu en lui appliquant une pression modérée, de telle sorte que le motif et les couleurs du papier se décalquent sur le tissu comme le montre par exemple le US 3 994 146. Pour cela le papier comporte, outre les colorants, un agent véhiculeur qui fond sous l'effet de la chaleur et, qui dissout les colorants et les entraîne ensuite dans la fibre du tissu.

Mais ce véhiculeur présente l'inconvénient majeur de provoquer un important dégagement de vapeurs très épaisses pendant la phase de transfert qui s'effectue aux alentours de 200°C ; ces vapeurs se recondensent ensuite lors du refroidissement et forment des dépôts importants sur le sol environnant et sur la machine transfert, ce qui constitue une gêne inacceptable.

Le transfert sur un tissu en fibres végétales, par exemple du coton, apparaît donc impossible avec la technique classique par sublimation.

Afin d'éviter cet inconvénient lié à la présence nécessaire de cet agent véhiculeur, la Demanderesse s'est attachée à mettre au point un dispositif qui associe à l'opération de transfert proprement dite, une opération complémentaire d'extraction de l'agent véhiculeur qui rend alors possible, sans gêne pour l'environnement, le transfert sur un tissu en fibres végétales.

Aussi un objet principal de la présente invention consiste en un dispositif d'impression d'un tissu en fibres végétales à partir d'une bande de papier transfert portant des colorants et un agent véhiculeur, comportant un tambour chauffant de calandrage et un cylindre presseur entre lesquels une bande de tissu et une bande de papier transfert émis par des rouleaux dévideurs indépendants, viennent en contact l'un avec l'autre, ledit tambour chauffant et le cylindre presseur étant logés à l'intérieur d'une même enceinte fermée, dispositif selon lequel seule la bande de tissu imprimé reste au contact du tambour chauffant sur au moins la moitié de sa circonférence, et selon lequel l'enceinte fermée est balayée par de l'air qui se charge des vapeurs de l'agent véhiculeur, l'air chargé étant envoyé dans une cuve d'eau froide.

Pour permettre ce contact, la bande de tissu passe sur un cylindre d'entrée disposé sensiblement au niveau de la partie supérieure du tambour avant de pénétrer dans l'enceinte et fait retour sur un cylindre de guidage également extérieur à l'enceinte et disposé à proximité du cylindre d'entrée, au-dessus du niveau de la partie inférieure du tambour.

Selon une variante de réalisation, le papier transfert reste appliqué sur le tissu sur une certaine portion du tambour chauffant, au-delà du point de contact avec le presseur, et fait retour sur un rouleau de renvoi.

Pour assurer la circulation d'air, l'enceinte fermée dispose à sa partie inférieure d'ouvertures d'entrée d'air et à sa partie supérieure d'un tube d'évacuation équipé d'un extracteur, aboutissant à la cuve.

D'autres caractéristiques et avantages de l'invention seront mieux perçus à la lecture de la description qui va suivre d'un exemple non limitatif de réalisation faisant référence à la figure unique annexée qui représente une vue schématique en élévation du dispositif d'impression.

On voit sur la figure une calandre constituée d'un tambour chauffant 1 au-dessus duquel vient en appui un cylindre presseur 2. L'ensemble est logé dans une enceinte fermée 3 accessible par une porte 4. Extérieurement à ladite enceinte on trouve un rouleau dévideur 5 de papier transfert et un rouleau 6 pour la récupération du papier usagé. De même, en contrebas, il y a un rouleau dévideur 7 du tissu à imprimer, par exemple un tissu en coton, et un rouleau 8 de réception du tissu imprimé. La bande de tissu 9 sortant du rouleau dévideur 7 passe sur un cylindre d'entrée 10 disposé sensiblement au niveau de la partie supérieure du tambour 1, puis pénètre dans l'enceinte 3 par une fente d'introduction 11. Il s'enroule ensuite autour du tambour chauffant et fait retour en passant par la fente 13 sur un autre cylindre de guidage 12 également extérieur à l'enceinte disposé à proximité du cylindre 10, ce qui fait que le tissu a une longueur de contact sur le tambour, de l'ordre des trois quarts de sa circonférence. Le cylindre 12, dans la position représentée est au niveau de l'axe du tambour chauffant. De toute façon, il pourrait être, par construction, placé entre un quelconque niveau correspondant à la partie inférieure du tambour et le cylindre d'entrée 10, ce qui veut dire que dans tous les cas la bande de tissu resterait sur le tambour chauffant 1 sur au moins la moitié de sa circonférence.

Le papier transfert 14 issu du rouleau 5 passe aussi sur un cylindre d'entrée 15 placé juste au-dessus du cylindre 10 et pénètre dans l'enceinte par la fente 11.

Il se superpose au tissu contre lequel il est appliqué par le cylindre presseur 2, au point A de contact avec le tambour. Ensuite il s'enroule partiellement sur le cylindre presseur et sort à la partie supérieure de l'enceinte par une fente 26 ; il est alors renvoyé par un cylindre de guidage 16 vers le rouleau récupérateur 6. En variante de réalisation, et pour que le contact papier-tissu ne soit pas ponctuel, mais puisse s'effectuer sur une certaine portion du tambour, le papier transfert 14 fait retour sur un rouleau de renvoi 17 représenté en pointillés.

L'enceinte fermée 3 dispose à sa partie inférieure d'ouvertures 18 d'entrée d'air, et à sa partie supérieure d'un tube d'évacuation 19 équipé d'un extracteur 20 qui envoie l'air extrait par un conduit 21 dans une cuve 22 dans laquelle est assurée une circulation permanente d'eau entre un orifice d'entrée 23 et un orifice de sortie 24. L'air s'échappe enfin de la cuve par une cheminée 25.

Grâce à cette disposition, les vapeurs de l'agent véhiculeur sont maintenues en température à cet état par le tambour chauffant et éventuellement par un préchauffage de l'air entrant en 18 durant toute la phase d'extraction. Ainsi est évitée toute condensation ou recristallisation du produit. Les vapeurs en question sont donc évacuées par l'extracteur 20 puis se condensent lors de leur passage dans le volume d'eau froide renouvelée de la cuve 22.

L'enroulement du tissu imprimé sur une bonne partie du tambour 1 permet une évacuation totale de l'agent véhiculeur à l'intérieur de l'enceinte fermée 3. Cette dernière est parfaitement balayée par l'air pénétrant dans les ouvertures 18, de même que par les fentes 11, 13 et 26.

La figure 1 est une vue schématique du dispositif qui peut être réalisé différemment -sans sortir du cadre de l'invention- notamment en ce qui concerne l'évacuation de l'air chargé de l'agent véhiculeur, et son mode de barbotage dans la cuve à eau.

## Revendications

1. Dispositif d'impression d'un tissu en fibres végétales à partir d'une bande de papier transfert(14) portant des colorants et un agent véhiculeur, comportant un tambour chauffant (1) de calandrage et un cylindre presseur (2) entre lesquels une bande de tissu (9) et une bande de papier transfert (14) émis par des rouleaux dévideurs indépendants (5, 7), viennent en contact l'un avec l'autre, ledit tambour chauffant et le cylindre presseur (2) étant logés à l'intérieur d'une même enceinte fermée (3), caractérisé en ce que seule la bande de tissu imprimé (9) reste au contact du tambour chauffant (1) sur au moins la moitié de sa circonférence, et en ce que l'enceinte fermée est balayée par de l'air qui se charge des vapeurs de l'agent véhiculeur, l'air chargé étant envoyé dans une cuve d'eau froide ₍22).

2. Dispositif d'impression selon la revendication 1 caractérisé en ce que la bande de tissu (9) passe sur un cylindre d'entrée (10) disposé sensiblement au niveau de la partie supérieure du tambour (1) avant de pénétrer dans l'enceinte (3) et fait retour sur un cylindre de guidage (12) également extérieur à l'enceinte et disposé à proximité du cylindre d'entrée, au-dessus du niveau de la partie inférieure du tambour.

3. Dispositif d'impression selon les revendications 1 et 2 caractérisé en ce que le papier transfert (14) reste appliqué sur une certaine portion du tambour chauffant (1), au-delà du point (A) de contact avec le tissu, et fait retour sur un rouleau de renvoi (17).

4. Dispositif d'impression selon la revendication 1 caractérisé en ce que l'enceinte fermée (3) dispose à sa partie inférieure d'ouvertures (18) d'entrée d'air et à sa partie supérieure d'un tube d'évacuation (19) équipé d'un extracteur (20), aboutissant à la cuve (22).

5. Dispositif d'impression selon les revendications 1 et 4 caractérisé en ce que la cuve (22) est alimentée en eau en permanence entre un orifice d'entrée (23) et un orifice de sortie (24).

## Claims

1. Device for printing on a fabric made of vegetable fibers from a web of transfer paper bearing coloring agents and a transport agent, comprising a heating calendering drum and a pressing roll between which a web of fabric and a web of transfer paper, supplied from independent payout rolls, come into contact with one another, the said heating drum and the pressing roll (2) being received inside one and the same closed housing (3), characterized in that only the web of printed fabric (9) remains in contact with the heating drum (1) over at least half of the latter's circumference, and in that the closed housing is swept by air which becomes laden by the vapors of the transport agent, the laden air being sent into a tank of cold water (22).

2. Printing device according to claim 1, characterized in that the web of fabric (9) passes over an input roll (10) arranged substantially at the level of the upper portion of the drum (1) before entering the container (3) and passes back over a guide roll (12) also outside the container and arranged in the vicinity of the input roll, above the level of the lower portion of the drum.

3. Printing device according to claims 1 and 2, characterized in that the transfer paper (14) remains pressed against a certain portion of the heating drum (1) beyond the point (A) of contact with the fabric, and passes back over a idler roll (17).

4. Printing device according to claim 1, characterized in that the closed housing (3) is provided, at its lower portion, with air inlet openings (18) and, at its upper portion, with a discharge tube (19), equipped with an extraction means (20), emerging in the tank (22).

5. Printing device according to claims 1 and 4 characterized in that the tank (22) is permanently supplied with water between an inlet orifice (23) and an outlet orifice (24).

## Patentansprüche

1. Druckvorrichtung für ein Gewebe aus Pflanzenfasern, wobei von einem Transferpapierstreifen (14) ausgegangen wird, der Färbemittel und ein Übertragungsmittel aufweist, umfassend eine Kalander-Heizwalze (1) und einen Druckzylinder (2) zwischen denen ein Gewebestreifen (9) und ein Transferpapierstreifen (14), die von unabhängigen Abwickelrollen (5,7) kommen, miteinander in Kontakt kommen, wobei die Heizwalze und der Druckzylinder (2) im Inneren derselben geschlossenen Einfassung (3) angeordnet sind, dadurch ***gekennzeichnet***, daß nur der bedruckte Gewebestreifen (9) mit der Heizwalze (1) zumindest auf der Hälfte ihres Umfangs im Kontakt bleibt, und dadurch, daß die geschlossene Einfassung mit Luft gespült wird, die mit Dämpfen des Übertragungsmittels beladen wird, und die beladene Luft in einen Behälter mit kaltem Wasser (22) geschickt wird.

2. Druckvorrichtung nach Anspruch 1, dadurch ***gekennzeichnet***, daß der Gewebestreifen (9) vor Eintreten in die Einfassung (3) über einen Eingangszylinder (10) geführt wird, der etwa auf dem Niveau des Oberteils der Walze (1) angeordnet ist, und über einen Führungszylinder (12) zurückgeführt wird, der ebenfalls außerhalb der Einfassung, in der Nähe des Eingangszylinders und oberhalb des Niveaus des unteren Teils der Walze angeordnet ist.

3. Druckvorrichtung nach den Ansprüchen 1 und 2, dadurch ***gekennzeichnet***, daß das Transferpapier (14) auf einem gewissen Bereich der Heizwalze (1) oberhalb des Kontaktpunkts (A) mit dem Gewebe aufgebracht bleibt und über eine Unterbandrolle (17) zurückgeführt wird.

4. Druckvorrichtung nach Anspruch 1, dadurch ***gekennzeichnet***, daß die geschlossene Einfassung (3) an ihrem Unterteil Öffnungen (18) zum Einlaß von Luft und an ihrem Oberteil ein Entlüftungsrohr (19) aufweist, das mit einer Saugvorrichtung (20) ausgerüstet ist, die zu dem Behälter (22) führt.

5. Druckvorrichtung nach den Ansprüchen 1 und 4, dadurch ***gekennzeichnet***, daß der Behälter (22) permanent zwischen einer Einlaßöffnung (23) und einer Auslaßöffnung (24) mit Wasser versorgt wird.
